# EUROPÄISCHE PATENTSCHRIFT

(11) **EP 3 863 306 B1**
(45) Veröffentlichungstag und Bekanntmachung des Hinweises auf die Patenterteilung: **05.11.2025**
(21) Anmeldenummer: 21151124.1
(22) Anmeldetag: 12.01.2021
(51) Int. Cl.: H04R 25/00

(54) **HÖRSYSTEM MIT MINDESTENS EINEM IM ODER AM OHR DES NUTZERS GETRAGENEN HÖRINSTRUMENT SOWIE VERFAHREN ZUM BETRIEB EINES SOLCHEN HÖRSYSTEMS**
HEARING SYSTEM WITH AT LEAST ONE HEARING INSTRUMENT WORN IN OR ON THE EAR OF THE USER AND METHOD FOR OPERATING SUCH A HEARING SYSTEM
SYSTÈME AUDITIF POURVU D'AU MOINS UN INSTRUMENT AUDITIF PORTÉ DANS OU SUR L'OREILLE DE L'UTILISATEUR AINSI QUE PROCÉDÉ DE FONCTIONNEMENT D'UN TEL SYSTÈME AUDITIF

(30) Priorität: 10.02.2020 DE 102020201615
(43) Veröffentlichungstag der Anmeldung: 11.08.2021
(73) Patentinhaber: Sivantos Pte. Ltd., Singapore 539775 (SG)
(72) Erfinder: ROSENKRANZ, Tobias Daniel, 91088 Bubenreuth (DE); BEST, Sebastian, 91054 Erlangen (DE)
(74) Vertreter: FDST Patentanwälte

(56) Entgegenhaltungen:
- EP-A1- 2 352 312
- EP-A1- 3 101 919
- EP-A1- 3 188 507
- WO-A1-2016/078786
- US-B1- 6 661 901

## Beschreibung

Die Erfindung bezieht sich auf ein Verfahren gemäß dem Oberbegriff des Anspruchs 1 zum Betrieb eines Hörsystems zur Unterstützung des Hörvermögens eines Nutzers, mit mindestens einem im oder am Ohr des Nutzers getragenen Hörinstrument. Die Erfindung bezieht sich weiterhin auf ein solches Hörsystem.

Als Hörinstrument wird allgemein ein elektronisches Gerät bezeichnet, dass das Hörvermögen einer das Hörinstrument tragenden Person (die nachfolgend als "Träger" oder "Nutzer" bezeichnet ist) unterstützt. Insbesondere bezieht sich die Erfindung auf Hörinstrumente, die dazu eingerichtet sind, einen Hörverlust eines hörgeschädigten Nutzers ganz oder teilweise zu kompensieren. Ein solches Hörinstrument wird auch als "Hörgerät" bezeichnet. Daneben gibt es Hörinstrumente, die das Hörvermögen von normalhörenden Nutzern schützen oder verbessern, zum Beispiel in komplexen Hörsituationen ein verbessertes Sprachverständnis ermöglichen sollen.

Hörinstrumente im Allgemeinen, und Hörgeräte im Speziellen, sind meist dazu ausgebildet, ihm oder am Ohr des Nutzers getragen zu werden, insbesondere als Hinter-dem-Ohr-Geräte (nach dem englischen Begriff "behind the ear" auch als BTE-Geräte bezeichnet) oder In-dem-Ohr-Geräte (nach dem englischen Begriff "in the ear" auch als ITE-Geräte bezeichnet). Im Hinblick auf ihre interne Struktur weisen Hörinstrumente regelmäßig mindestens einen (akusto-elektrischen) Eingangswandler, eine Signalverarbeitungseinheit (Signalprozessor) und einen Ausgangswandler auf. Im Betrieb des Hörinstruments nimmt der Eingangswandler einen Luftschall aus der Umgebung des Hörinstruments auf und wandelt diesen Luftschall in ein Eingangs-Audiosignal (d. h. ein elektrisches Signal, dass eine Information über den Umgebungsschall transportiert) um. Dieses Eingangs-Audiosignal ist nachfolgend auch als "aufgenommenes Schallsignal" bezeichnet. In der Signalverarbeitungseinheit wird das Eingangs-Audiosignal verarbeitet (d. h. hinsichtlich seiner Schallinformation modifiziert), um das Hörvermögen des Nutzers zu unterstützen, insbesondere um einen Hörverlust des Nutzers auszugleichen. Die Signalverarbeitungseinheit gibt ein entsprechend verarbeitetes Audiosignal (auch als "Ausgangs-Audiosignal" oder "modifiziertes Schallsignal" bezeichnet) an den Ausgangswandler aus. In den meisten Fällen ist der Ausgangswandler als elektro-akustischer Wandler ausgebildet, der das (elektrische) Ausgangs-Audiosignal wieder in einen Luftschall umwandelt, wobei dieser - gegenüber dem Umgebungsschall modifizierte - Luftschall in den Gehörgang des Nutzers abgegeben wird. Bei einem hinter dem Ohr getragenen Hörinstrument ist der auch als "Hörer" ("Receiver") bezeichnete Ausgangswandler meist außerhalb des Ohrs in einem Gehäuse des Hörinstruments integriert. Der von dem Ausgangswandler ausgegebene Schall wird in diesem Fall mittels eines Schallschlauchs in den Gehörgang des Nutzers geleitet. Alternativ hierzu kann der Ausgangswandler auch in dem Gehörgang, und somit außerhalb des hinter dem Ohr getragenen Gehäuses, angeordnet sein. Solche Hörinstrumente werden (nach dem englischen Begriff "receiver in canal") auch als RIC-Geräte bezeichnet. Im Ohr getragene Hörinstrumente, die so klein dimensioniert sind, dass sie nach außen über den Gehörgang nicht hinausstehen, werden (nach dem englischen Begriff "completely in canal") auch als CIC-Geräte bezeichnet.

In weiteren Bauformen kann der Ausgangswandler auch als elektro-mechanischer Wandler ausgebildet sein, der das Ausgangs-Audiosignal in Körperschall (Vibrationen) umwandelt, wobei dieser Körperschall zum Beispiel in den Schädelknochen des Nutzers abgegeben wird. Ferner gibt es implantierbare Hörinstrumente, insbesondere Cochlear-Implantate, und Hörinstrumente, deren Ausgangswandler den Hörnerv des Nutzers direkt stimulieren.

Der Begriff "Hörsystem" bezeichnet ein einzelnes Gerät oder eine Gruppe von Geräten und ggf. nicht-körperlichen Funktionseinheiten, die zusammen die im Betrieb eines Hörinstruments erforderlichen Funktionen bereitstellen. Das Hörsystem kann im einfachsten Fall aus einem einzelnen Hörinstrument bestehen. Alternativ hierzu kann das Hörsystem zwei zusammenwirkende Hörinstrumente zur Versorgung der beiden Ohren des Nutzers umfassen. In diesem Fall wird von einem "binauralen Hörsystem" gesprochen. Zusätzlich oder alternativ kann das Hörsystem mindestens ein weiteres elektronisches Gerät, zum Beispiel eine Fernbedienung, ein Ladegerät oder ein Programmiergerät für das oder jedes Hörgerät umfassen. Bei modernen Hörsystemen ist oft anstelle einer Fernbedienung oder eines dedizierten Programmiergerätes ein Steuerprogramm, insbesondere in Form einer sogenannten App, vorgesehen, wobei dieses Steuerprogramm zur Implementierung auf einem externen Computer, insbesondere einem Smartphone oder Tablet, ausgebildet ist. Der externe Computer ist dabei regelmäßig selbst kein Teil des Hörsystems und wird insbesondere in der Regel auch nicht von dem Hersteller des Hörsystems bereitgestellt.

Ein häufiges Problem im Betrieb eines Hörsystems besteht darin, dass durch das Hörinstrument oder die Hörinstrumente des Hörsystems die eigene Stimme des Nutzers verfremdet, insbesondere zu laut und mit einem als unnatürlich empfundenen Klang, wiedergegeben wird. Dieses Problem wird bei modernen Hörsystemen zumindest teilweise gelöst, indem dort zeitliche Abschnitte (Eigenstimmintervalle) des aufgenommenen Schallsignals, in denen dieses Schallsignal die eigene Stimme des Nutzers enthält, erkannt werden. Diese Eigenstimmintervalle werden in dem Hörinstrument anders verarbeitet, insbesondere weniger verstärkt, als andere Intervalle des aufgenommenen Schallsignals, die die Stimme des Nutzers nicht enthalten.

Durch solche Signalverarbeitungsverfahren werden in Eigenstimmintervallen allerdings neben der eigenen Stimme des Nutzers auch andere Anteile (Umgebungsgeräusch) des aufgenommenen Schallsignals durch die veränderte Signalverarbeitung beeinflusst. Wenn der Nutzer im Betrieb des Hörsystems intermittierend (also in kurzen, durch Sprachpausen unterbrochenen Intervallen) spricht, führt dies regelmäßig zu einer Modulation des Umgebungsgeräuschs, die häufig als störend empfunden wird.

Ein Verfahren gemäß dem Oberbegriff des Anspruchs 1 ist aus EP 3 101 919 A1 bekannt.

EP 3 188 507 A1 offenbart ein am Kopf tragbares Hör- und Kommunikationsgerät mit einem Umgebungsmikrofon zur Aufnahme eines ersten Schallsignals aus einer Umgebung des Geräts sowie mit einem Gehörgangmikrofon zur Aufnahme eines zweiten Schallsignals aus dem Gehörgang eines Nutzers. Die beiden Schallsignale werden in einem Mischer zu einem Hybridsignal kombiniert. Ein ähnliches Gerät ist auch in US 6 661 901 B1 offenbart.

Der Erfindung liegt die Aufgabe zugrunde, eine unter diesem Aspekt verbesserte Signalverarbeitung in einem Hörsystem zu ermöglichen.

Bezüglich eines Verfahrens wird diese Aufgabe erfindungsgemäß gelöst durch die Merkmale des Anspruchs 1. Bezüglich eines Hörsystems wird die Aufgabe erfindungsgemäß gelöst durch die Merkmale des Anspruchs 8. Vorteilhafte und teils für sich gesehen erfinderische Ausgestaltungen oder Weiterentwicklungen der Erfindung sind in den Unteransprüchen und der nachfolgenden Beschreibung dargelegt.

Die Erfindung geht allgemein aus von einem Hörsystem zur Unterstützung des Hörvermögens eines Nutzers, wobei das Hörsystem mindestens ein im oder an einem Ohr des Nutzers getragenes Hörinstrument aufweist. Wie vorstehend beschrieben, kann das Hörsystem in einfachen Ausführungen der Erfindung ausschließlich aus einem einzigen Hörinstrument bestehen. Vorzugsweise umfasst das Hörsystem aber zusätzlich zu dem Hörinstrument mindestens eine weitere Komponente, z.B. ein weiteres (insbesondere gleichartiges) Hörinstrument zur Versorgung des anderen Ohrs des Nutzers, ein Steuerprogramm (insbesondere in Form einer App) zur Ausführung auf einem externen Computer (insbesondere einem Smartphone) des Nutzers und/oder mindestens ein weiteres elektronisches Gerät, z. B. eine Fernbedienung oder ein Ladegerät. Das Hörinstrument und die mindestens eine weitere Komponente stehen dabei miteinander in Datenaustausch, wobei Funktionen der Datenspeicherung und/oder Datenverarbeitung des Hörsystems unter dem Hörinstrument und der mindestens einen weiteren Komponente aufgeteilt sind.

Das Hörinstrument weist mindestens zwei Eingangswandler zur Aufnahme eines Schallsignals (insbesondere in Form von Luftschall) aus einer Umgebung des Hörinstruments, eine Signalverarbeitungseinheit zur Verarbeitung (Modifizierung) des aufgenommenen Schallsignals, um das Hörvermögen des Nutzers zu unterstützen, und einen Ausgangswandler zur Ausgabe des modifizierten Schallsignals auf. Sofern das Hörsystem ein weiteres Hörinstrument zur Versorgung des anderen Ohrs des Nutzers aufweist, weist auch dieses weitere Hörinstrument vorzugsweise mindestens einen Eingangswandler, eine Signalverarbeitungseinheit und einen Ausgangswandler auf.

Das oder jedes Hörinstrument des Hörsystems liegt insbesondere in einer der eingangs beschriebenen Bauformen (BTE-Gerät mit internem oder externen Ausgangswandler, ITE-Gerät, z.B. CIC-Gerät, Hörimplantat, insbesondere Cochlear-Implantat, etc.) vor. Im Falle eines binauralen Hörsystems sind vorzugsweise beide Hörinstrumente gleichartig ausgebildet.

Bei den Eingangswandlern handelt es sich insbesondere jeweils um einen akusto-elektrischen Wandler, der einen Luftschall aus der Umgebung in ein elektrisches Eingangs-Audiosignal umwandelt. Um eine richtungsabhängige Analyse und Verarbeitung des aufgenommenen Schallsignals zu ermöglichen, umfasst das Hörsystem die mindestens zwei Eingangswandler, die in demselben Hörinstrument angeordnet oder - falls vorhanden - auf die zwei Hörinstrumente des Hörsystems aufgeteilt sein können. Der Ausgangswandler ist vorzugsweise als elektro-akustischer Wandler (Hörer) ausgebildet, der das von der Signalverarbeitungseinheit modifizierte Audiosignal wiederum in einen Luftschall umwandelt. Alternativ ist der Ausgangswandler zur Abgabe eines Körperschalls oder zur direkten Stimulierung des Hörnervs des Nutzers ausgebildet.

Die Signalverarbeitungseinheit umfasst bevorzugt eine Mehrzahl von Signalverarbeitungsfunktionen, z.B. eine beliebige Auswahl aus den Funktionen frequenzselektive Verstärkung, dynamische Kompression, spektrale Kompression, richtungsabhängige Dämpfung (Beamforming), Störgeräuschunterdrückung, insbesondere aktive Störgeräuschunterdrückung (Active Noise Cancellation kurz ANC), aktive Rückkopplungsunterdrückung (Active Feedback Cancellation, kurz AFC), Windgeräuschunterdrückung, die auf das aufgenommene Schallsignal, d.h. das Eingangs-Audiosignal, angewendet werden, um dieses zur Unterstützung des Hörvermögens des Nutzers aufzubereiten. Jede dieser Funktionen oder zumindest ein Großteil dieser Funktionen ist dabei durch einen oder mehrere Signalverarbeitungsparameter parametrierbar. Als Signalverarbeitungsparameter wird eine Variable bezeichnet, die mit unterschiedlichen Werten belegt werden kann, um die Wirkungsweise der zugehörigen Signalverarbeitungsfunktion zu beeinflussen. Bei einem Signalverarbeitungsparameter kann es sich im einfachsten Fall um eine binäre Variable handeln, mit der die jeweilige Funktion an- und ausgeschaltet wird. In komplexeren Fällen sind Hörgeräteparameter durch skalare Fließkommazahlen, binäre oder kontinuierlich variable Vektoren oder mehrdimensionale Arrays, etc. gebildet. Ein Beispiel für solche Signalverarbeitungsparameter ist ein Set von Verstärkungsfaktoren für eine Anzahl von Frequenzbändern der Signalverarbeitungseinheit, die die frequenzabhängige Verstärkung des Hörinstruments definieren.

Im Zuge des mittels des Hörsystems ausgeführten Verfahrens wird von den mindestens zwei Eingangswandlern des Hörinstruments ein Schallsignal aus der Umgebung des Hörinstruments aufgenommen, wobei dieses Schallsignal zumindest zeitweise die eigene Stimme des Nutzers sowie ein Umgebungsgeräusch enthält. Als "Umgebungsgeräusch" wird hier und im Folgenden der aus der Umgebung stammende (und somit von der eigenen Stimme des Nutzers verschiedene) Anteil des aufgenommenen Schallsignals bezeichnet. Das aufgenommene Schallsignal (Eingangs-Audio-Signal) wird in einem Signalverarbeitungsschritt zur Unterstützung des Hörvermögens eines Nutzers modifiziert. Das modifizierte Schallsignal wird mittels des Ausgangswandlers des Hörinstruments ausgegeben.

Verfahrensgemäß werden aus dem aufgenommenen Schallsignal (unmittelbar oder nach einer Vorverarbeitung) ein erster Signalanteil und ein zweiter Signalanteil abgeleitet.

Der erste Signalanteil (nachfolgend auch "Eigenstimmanteil") wird derart abgeleitet, dass hierin die eigene Stimme des Nutzers gegenüber dem Umgebungsgeräusch hervorgehoben ist; hier wird das Umgebungsgeräusch selektiv gedämpft (also in stärkerem Maße gedämpft als die eigene Stimme des Nutzers).

Das zweite Signalanteil (nachfolgend auch als "Umgebungsgeräuschanteil" bezeichnet) wird dagegen wird derart abgeleitet, dass hierin das Umgebungsgeräusch gegenüber der eigenen Stimme des Nutzers hervorgehoben ist; hier wird die eigene Stimme selektiv gedämpft (also in stärkerem Maße gedämpft als das Umgebungsgeräusch). Vorzugsweise wird die eigene Stimme des Nutzers aus dem zweiten Signalanteil vollständig oder zumindest soweit wie dies signalverarbeitungstechnisch möglich ist entfernt.

Verfahrensgemäß werden der erste Signalteil (Eigenstimmanteil) und der zweite Signalanteil (Umgebungsgeräuschanteil) in dem Signalverarbeitungsschritt in verschiedener Weise verarbeitet. Insbesondere wird der erste Signalanteil im Vergleich zu dem zweiten Signalanteil in geringerem Maße verstärkt und/oder mit veränderter dynamischer Kompression (insbesondere mit verringerter dynamischer Kompression, also mit linearerer Verstärkungskennlinie) verarbeitet. Der erste Signalanteil wird hierbei vorzugsweise auf eine für die Verarbeitung der eigenen Stimme des Nutzers (insbesondere individuell, d.h. nutzerspezifisch) optimierte Weise verarbeitet. Der zweite Signalanteil wird dagegen vorzugsweise auf eine für die Verarbeitung des Umgebungsgeräuschs optimierte Weise verarbeitet. Diese Verarbeitung des zweiten Signalanteils wird hierbei optional wiederum in Abhängigkeit der - z.B. im Rahmen einer Klassifizierung der Hörsituation ermittelten - Art des Umgebungsgeräuschs (Stimmgeräusch, Musik, Fahrgeräusch, Baulärm, etc.) variiert.

Nach dieser unterschiedlichen Verarbeitung werden der erste Signalanteil und der zweite Signalanteil zur Erzeugung des modifizieren Schallsignals zusammengeführt (überlagert). Das aus der Zusammenführung der beiden Signale resultierende Gesamtsignal kann aber optional im Rahmen der Erfindung vor der Ausgabe durch den Ausgangswandler noch weitere Verarbeitungsschritte durchlaufen, insbesondere noch einmal verstärkt werden.

Die beiden Signalanteile, also der Eigenstimmanteil und der Umgebungsgeräuschanteil, werden dabei verfahrensgemäß derart aus dem ersten und zweiten Schallsignal abgeleitet, dass sie sich zeitlich (vollständig oder zumindest teilweise) überlappen. Die beiden Signalanteile existieren also zeitlich nebeneinander und werden parallel zueinander (d.h. auf parallelen Signalverarbeitungspfaden) verarbeitet. Bei diesen Signalanteilen handelt es sich mithin nicht um zeitlich aufeinanderfolgende Intervalle des aufgenommenen Schallsignals.

Die Ableitung des ersten Signalanteils erfolgt unter Nutzung richtungsabhängiger Dämpfung (Beamforming), so dass ein dem Umgebungsgeräusch entsprechender räumlicher Signalanteil selektiv gedämpft wird (also stärker gedämpft wird als ein anderer räumlicher Signalanteil, in dem das Umgebungsgeräusch nicht vorhanden oder nur schwach ausgeprägt ist). Hierzu kann im Rahmen der Erfindung ein statischer (zeitlich unveränderlicher) Dämpfungsalgorithmus (auch Beamforming-Algorithmus oder kurz Beamformer) eingesetzt werden. Vorzugsweise wird aber ein adaptiver richtungsabhängiger Beamformer eingesetzt, dessen Dämpfungscharakteristik mindestens ein lokales oder globales Dämpfungsmaximum, also mindestens eine Richtung maximaler Dämpfung (Notch) aufweist. Diese Notch (oder ggf. eine von mehreren Notches) wird dabei vorzugsweise auf eine dominante Geräuschquelle in einem bezüglich des Kopfes des Nutzers rückwärtigen Raumvolumen ausgerichtet.

Die Ableitung des zweiten Signalanteils erfolgt ebenfalls mittels richtungsabhängiger Dämpfung, wobei ebenfalls wahlweise ein statischer oder adaptiver Beamformer eingesetzt wird. Die richtungsabhängige Dämpfung wird hier derart eingesetzt, dass ein dem Eigenstimmanteil entsprechender räumlicher Signalanteil selektiv gedämpft wird (also stärker gedämpft wird als ein räumlicher Signalanteil, in dem die eigene Stimme des Nutzers nicht vorhanden oder nur schwach ausgeprägt ist). Eine Notch des entsprechenden Beamformers wird dabei zweckmäßigerweise bezüglich des Kopfes des Nutzers exakt oder näherungsweise frontseitig ausgerichtet. Insbesondere wird ein Beamformer mit einer einem Anti-Cardioid entsprechenden Dämpfungscharakteristik eingesetzt.

Zumindest hat der zur Ableitung des zweiten Signalanteils eingesetzte Beamformer dabei vorzugsweise eine frequenzabhängig variierende Dämpfungscharakteristik. Diese Abhängigkeit der Dämpfungscharakteristik äußert sich insbesondere in einer mit der Frequenz variierenden Notch-Breite, Notch-Tiefe und/oder in einer geringfügig mit der Frequenz variierenden Notch-Richtung. Die Abhängigkeit der Dämpfungscharakteristik von der Frequenz wird hierbei (z. B. empirisch oder unter Nutzung eines numerischen Optimierungsverfahrens) derart eingestellt, dass die Dämpfung der eigenen Stimme in dem zweiten Signalanteil optimiert wird (also ein lokales oder globales Maximum erreicht) und dass somit die eigene Stimme bestmöglich aus dem zweiten Signalanteil eliminiert wird. Diese Optimierung wird bespielsweise - wenn zur Ableitung des zweiten Signalanteils ein statischer Beamformer eingesetzt wird - bei der individuellen Anpassung des Hörsystems an den Nutzer (Fitting) vorgenommen. Alternativ hierzu wird zur Ableitung des zweiten Signalanteils ein adaptiver Beamformer eingesetzt, der die Dämpfungscharakteristik im Betrieb des Hörsystems laufend in Hinblick auf eine bestmögliche Dämpfung der eigenen Stimme des Nutzers optimiert. Dieser Maßnahme liegt die Erkenntnis zugrunde, dass die eigene Stimme des Nutzers durch einen Beamformer anders gedämpft wird als der Schall einer mit Abstand zum Nutzer frontseitig angeordneten Schallquelle. Insbesondere wird die eigene Stimme von dem Nutzer nicht immer als exakt von vorne kommend wahrgenommen. Vielmehr ergibt sich für die eigene Stimme infolge von geringfügigen Unsymmetrien in der Anatomie des Kopfes, der individuellen Sprechgewohnheiten des Nutzers und/oder der Übertragung der eigenen Stimme durch Körperschall für die eigene Stimme bei vielen Nutzern eine Herkunftsrichtung (Schalleinfallrichtung), die von der Symmterieebene des Kopfes abweicht.

Optional weist auch die Dämpfungscharakteristik des zur Ableitung des ersten Signalanteils eingesetzten Beamformers eine Abhängigkeit von der Frequenz auf, wobei diese Abhängigkeit derart bestimmt wird, dass die Dämpfung des Umgebungssignals in dem ersten Signalanteil optimiert wird (also ein lokales oder globales Maximum erreicht) und dass somit das Umgebungssignal bestmöglich aus dem ersten Signalanteil eliminiert wird.

Weiterhin, insbesondere zusätzlich zu der vorstehend beschriebenen richtungsabhängigen Filterung, wird vorzugsweise eine spektrale Filterung des aufgenommenen Schallsignals eingesetzt, um den ersten Signalanteil (Eigenstimmanteil) und den zweiten Signalanteil (Umgebungsgeräuschanteil) abzuleiten. Zur Ableitung des ersten Signalanteils wird dabei vorzugsweise mindestens ein Frequenzanteil des aufgenommenen Schallsignals, in dem Anteile der eigenen Stimme des Nutzers nicht vorhanden oder nur schwach ausgeprägt sind, selektiv gedämpft (d.h. stärker gedämpft als Frequenzanteile des aufgenommenen Schallsignals, in denen die eigene Stimme des Nutzers dominante Anteile aufweist). Zur Ableitung des zweiten Signalanteils wird vorzugsweise mindestens ein Frequenzanteil des aufgenommenen Schallsignals, in dem Anteile des Umgebungsgeräuschs nicht vorhanden oder nur schwach ausgeprägt sind, selektiv gedämpft (d.h. stärker gedämpft als Frequenzanteile des aufgenommenen Schallsignals, in denen das Umgebungsgeräusch dominante Anteile aufweist).

In einem Signalanalyseschritt werden Eigen-Stimmintervalle des aufgenommenen Schallsignals erkannt, z. B. unter Anwendung von Methoden, wie sie an sich US 2013/0148829 A1 oder aus WO 2016/078786 A1 bekannt sind.

Die Trennung des aufgenommenen Schallsignals in den Eigenstimmanteil und den Umgebungsgeräuschanteil und die parallele, unterschiedliche Verarbeitung der beiden Signalanteile wird zwar grundsätzlich sowohl in erkannten Eigenstimmintervallen als auch in Abwesenheit der eigenen Stimme des Nutzers durchgeführt, wobei in diesem Fall aber erfindungsgemäß die Ableitung des zweiten Signalanteils (also des Umgebungsgeräuschanteils), abhängig von der Anwesenheit oder Abwesenheit der eigenen Stimme des Nutzers, unterschiedlich erfolgt: In Eigenstimmintervallen wird in dieser Ausführungsform zur Ableitung des Umgebungsgeräuschanteils ein auf die Dämpfung der eigenen Stimme optimierter Algorithmus verwendet, insbesondere - wie vorstehend beschrieben - ein statischer Beamformer mit einer optimierten Frequenzabhängigkeit der Dämpfungscharakteristik oder ein sich selbst optimierender dynamischer Beamformer. Auf Intervalle des aufgenommenen Schallsignals, die die eigene Stimme des Nutzers nicht enthalten, wird dagegen zur Ableitung des Umgebungsgeräuschanteils ein davon verschiedener (jedenfalls verschieden parametrierter) Algorithmus angewendet, der auf die Dämpfung einer frontseitig zu dem Nutzer angeordneten, aber von dem Nutzer entfernten Geräuschquelle (z.B. eines Sprechers, dem sich der Nutzer zuwendet) ausgerichtet ist. Dieser verschiedene Algorithmus ist beispielsweise als statischer Beamformer mit einer einem Anti-Cardioid entsprechenden richtungsabhängigen Dämpfungscharakteristik ausgebildet, wobei sich dieser Beamformer hinsichtlich der Form und/oder Frequenzabhängigkeit des Anti-Cardioids von dem auf Eigenstimmintervalle zur Ableitung des Umgebungsgeräuschanteils angewendeten Beamformer unterscheidet. Beispielsweise wird in Abwesenheit der eigenen Stimme des Nutzers zur Ableitung des Umgebungsgeräuschanteils ein Anti-Cardioid ohne Frequenzabhängigkeit (d.h. ein über die Frequenz konstantes Anti-Cardioid) herangezogen. Vorzugsweise erfolgt hierbei auch die Verarbeitung des ersten Signalanteils (der in Eigenstimmintervallen die eigene Stimme des Nutzers transportiert), abhängig von der Anwesenheit oder Abwesenheit der eigenen Stimme des Nutzers, in unterschiedlicher Weise: **In** Eigenstimmintervallen wird der erste Signalanteil vorzugsweise - wie vorstehend beschrieben - auf eine für die Verarbeitung der eigenen Stimme des Nutzers optimierte Weise verarbeitet, in Abwesenheit der eigenen Stimme dagegen auf eine hiervon verschiedene Weise.

Das erfindungsgemäße Hörsystem ist allgemein zur automatischen Durchführung des vorstehend beschriebenen erfindungsgemäßen Verfahrens eingerichtet. Das Hörsystem ist also dazu eingerichtet, mittels des mindestens einen Eingangswandlers des mindestens einen Hörinstruments ein Schallsignal aus einer Umgebung des Hörinstruments aufzunehmen, wobei das Schallsignal zumindest zeitweise die eigene Stimme des Nutzers sowie ein Umgebungsgeräusch aufweist, das aufgenommene Schallsignal in dem Signalverarbeitungsschritt zur Unterstützung des Hörvermögens eines Nutzers zu modifizieren und das modifizierte Schallsignal mittels des Ausgangswandlers des Hörinstruments auszugeben.

Das Hörsystem ist weiterhin dazu eingerichtet, aus dem aufgenommenen Schallsignal in der vorstehend beschriebenen Weise den ersten Signalanteil (Eigenstimmanteil) und den - zeitlich damit überlappenden - zweiten Signalanteil (Umgebungsgeräuschanteil) abzuleiten, diese beiden Signalanteile in dem Signalverarbeitungsschritt in verschiedener Weise zu verarbeiten und nach dieser Verarbeitung zur Erzeugung der modifizierten Schallsignals zusammenzuführen.

Die Einrichtung des Hörsystems zur automatischen Durchführung des erfindungsgemäßen Verfahrens ist programmtechnischer und/oder schaltungstechnischer Natur. Das erfindungsgemäße Hörsystem umfasst also programmtechnische Mittel (Software) und/oder schaltungstechnische Mittel (Hardware, z.B. in Form eines ASIC), die im Betrieb des Hörsystems das erfindungsgemäße Verfahren automatisch durchführen. Die programmtechnischen bzw. schaltungstechnischen Mittel zur Durchführung des Verfahrens können hierbei ausschließlich in dem Hörinstrument (oder dem Hörinstrumenten) des Hörsystems angeordnet sein. Alternativ sind die programmtechnischen bzw. schaltungstechnischen Mittel zur Durchführung des Verfahrens auf das Hörinstrument bzw. die Hörgeräte sowie mindestens auf ein weiteres Gerät oder eine Softwarekomponente des Hörsystems verteilt. Beispielsweise sind programmtechnische Mittel zur Durchführung des Verfahrens auf das mindestens eine Hörinstrument des Hörsystems sowie auf ein auf einem externen elektronischen Gerät (insbesondere einem Smartphone) installiertes Steuerprogramm verteilt.

Die vorstehend beschriebenen Ausführungsformen des erfindungsgemäßen Verfahrens korrespondieren mit entsprechenden Ausführungsformen des erfindungsgemäßen Hörsystems. Die vorstehenden Ausführungen zu dem erfindungsgemäßen Verfahren sind entsprechend auf das erfindungsgemäße Hörsystem übertragbar und umgekehrt.

Nachfolgend werden Ausführungsbeispiele der Erfindung anhand einer Zeichnung näher erläutert. Darin zeigen:
- Fig. 1: in einer schematischen Darstellung ein aus einem einzelnen Hörinstrument bestehendes Hörsystem in Form eines hinter einem Ohr eines Nutzers tragbaren Hörgeräts, in dem ein aus der Umgebung des Hörgeräts aufgenommenes Schallsignal in einen Eigenstimmanteil und einen damit zeitlich überlappenden Umgebungsgeräuschanteil getrennt wird, und in dem diese beiden Signalanteile unterschiedlich verarbeitet sowie anschließend wieder zusammengeführt werden,
- Fig. 2: in einem schematischen Blockschaltbild eine Signalverarbeitung in dem Hörinstrument, sowie
- Fig. 3 und 4: in zwei schematischen Diagrammen jeweils eine Dämpfungscharakteristik zweier richtungsabhängiger Dämpfungsalgorithmen (Beamformer), die bei dem Hörgerät aus Fig. 1 zur Ableitung des Eigenstimmanteils bzw. des Umgebungsgeräuschanteils aus dem aufgenommenen Schallsignal eingesetzt werden.

Gleiche Teile und Größen sind in allen Figuren stets mit gleichen Bezugszeichen versehen.

Fig. 1 zeigt ein Hörsystem 2 mit einem einzelnen Hörgerät 4, d. h. einem zur Unterstützung des Hörvermögens eines hörgeschädigten Nutzers eingerichteten Hörinstrument. Bei dem Hörgerät 4 handelt es sich in dem hier dargestellten Beispiel um ein hinter einem Ohr eines Nutzers tragbares BTE-Hörgerät.

Optional, in weiteren Ausführungsformen der Erfindung, umfasst das Hörsystem 2 ein nicht ausdrücklich dargestelltes zweites Hörgerät zur Versorgung des zweiten Ohrs des Nutzers, und/oder eine auf einem Smartphone des Nutzers installierbare Steuer-App. Die nachstehend beschriebenen funktionalen Komponenten des Hörsystems 2 sind bei diesen Ausführungsformen vorzugsweise auf die beiden Hörgeräte bzw. auf das mindestens eine Hörgerät und die Steuer-App verteilt.

Das Hörgerät 4 umfasst innerhalb eines Gehäuses 5 mindestens ein Mikrofon 6 (im dargestellten Beispiel zwei Mikrofone 6) als Eingangswandler sowie einen Hörer 8 (Receiver) als Ausgangswandler. In dem hinter dem Ohr des Nutzers getragenen Zustand sind die beiden Mikrofone 6 derart ausgerichtet, dass eines der Mikrofone 6 nach vorne (d.h. in Blickrichtung des Nutzers) zeigt, während das andere Mikrofon 6 nach hinten (entgegen der Blickrichtung des Nutzers) ausgerichtet ist. Das Hörgerät 4 umfasst weiterhin eine Batterie 10 und eine Signalverarbeitungseinheit in Form eines digitalen Signalprozessors 12. Vorzugsweise umfasst der Signalprozessor 12 sowohl eine programmierbare Untereinheit (zum Beispiel einen Mikroprozessor) als auch eine nicht-programmierbare Untereinheit (zum Beispiel einen ASIC). Der Signalprozessor 12 umfasst eine (Eigenstimmerkennungs-) Einheit 14 und eine (Signaltrennungs-) Einheit 16. Zusätzlich weist der Signalprozessor 12 zwei parallele Signalverarbeitungspfade 18 und 20 auf.

Vorzugsweise sind die Einheiten 14 und 16 als Softwarekomponenten ausgebildet, die in dem Signalprozessor 12 lauffähig implementiert sind. Die Signalverarbeitungspfade 18 und 20 sind vorzugsweise durch elektronische Hardware-Schaltkreise (z. B. auf dem erwähnten ASIC) gebildet.

Der Signalprozessor 12 wird aus der Batterie 10 mit einer elektrischen Versorgungsspannung U versorgt.

Im Normalbetrieb des Hörgeräts 4 nehmen die Mikrofone 6 einen Luftschall aus der Umgebung des Hörgeräts 4 auf. Die Mikrofone 6 wandeln den Schall in ein (Eingangs-)Audiosignal I um, das Information über den aufgenommenen Schall enthält. Das Eingangs-Audiosignal I wird innerhalb des Hörgeräts 4 dem Signalprozessor 12 zugeführt.

Der Signalprozessor 12 verarbeitet das Eingangs-Audiosignal I in den Signalverarbeitungspfaden 18 und 20 jeweils unter Anwendung einer Mehrzahl von Signalverarbeitungs-Algorithmen, beispielsweise
- Störgeräusch- und/oder Rückkopplung-Unterdrückung,
- dynamischer Kompression und
- frequenzabhängiger Verstärkung basierend auf Audiogramm-Daten,
um den Hörverlust des Nutzers zu kompensieren. Die jeweilige Arbeitsweise der Signalverarbeitungs-Algorithmen, und damit des Signalprozessors 12, wird durch eine Vielzahl von Signalverarbeitungsparametern bestimmt. Der Signalprozessor 12 gibt ein Ausgangs-Audiosignal O, das Information über den verarbeiteten und somit modifizierten Schall enthält, an den Hörer 8 aus. Die beiden Signalverarbeitungspfade 18 und 20 sind vorzugsweise gleich aufgebaut, weisen also die gleichen Signalverarbeitungs-Algorithmen auf, die aber - zur Verarbeitung der eigenen Stimme des Nutzers bzw. zur Verarbeitung von Umgebungsgeräusch - unterschiedlich parametriert sind.

Der Hörer 8 wandelt das Ausgangs-Schallsignal O in einen modifizierten Luftschall um. Dieser modifizierte Luftschall wird über einen Schallkanal 22, der den Hörer 8 mit einer Spitze 24 des Gehäuses 5 verbindet, sowie über einen (nicht explizit gezeigten) flexiblen Schallschlauch, der die Spitze 24 mit einem in den Gehörgang des Nutzers eingesetzten Ohrstück verbindet, in den Gehörgang des Nutzers übertragen.

Die funktionale Verschaltung der vorstehend beschriebenen Komponenten des Signalprozessors 12 ist in Fig. 2 veranschaulicht.

Das Eingangs-Audiosignal I (und somit das aufgenommene Schallsignal) wird der Eigenstimmerkennungseinheit 14 und der Signaltrennungseinheit 16 zugeführt.

Die Eigenstimmerkennungseinheit 14 erkennt, beispielsweise unter Anwendung einer oder mehrerer der in US 2013/0148829 A1 oder WO 2016/078786 A1 beschriebenen Methoden, ob das Eingangs-Audiosignal I die eigene Stimme des Nutzers enthält. Ein von dem Ergebnis dieser Prüfung anhängiges Statussignal V (das somit anzeigt, ob das Eingangs-Audiosignal I die eigene Stimme des Nutzers enthält oder nicht) führt die Eigenstimmerkennungseinheit 14 der Signaltrennungseinheit 16 zu.

In Abhängigkeit von dem Wert des Statussignals V behandelt die Signaltrennungseinheit 16 das zugeführte Eingangs-Audiosignal I in unterschiedlicher Weise. In Eigenstimmintervallen, also zeitlichen Abschnitten, in denen die Eigenstimmerkennungseinheit 14 die eigene Stimme des Nutzers in dem Eingangs-Audiosignal I erkannt hat, leitet die Signaltrennungseinheit 16 aus dem Eingangs-Audiosignal I einen ersten Signalanteil (oder Eigenstimmanteil) S1 und einen zweiten Signalanteil (oder Umgebungsgeräuschanteil) S2 ab, und führt diese zeitlich überlappenden Signalanteile S1 und S2 den parallelen Signalverarbeitungspfaden 18 bzw. 20 zu. In Intervallen, in denen das Eingangs-Audiosignal I nicht die eigene Stimme des Nutzers enthält, leitet die Signaltrennungseinheit 16 dagegen das gesamte Eingangs-Audiosignal I dem Signalpfad 20 zu.

Wie in den Figuren 3 und 4 veranschaulicht ist, leitet die Signaltrennungseinheit 16 den ersten Signalanteil S1 und den zweiten Signalanteil S2 durch Anwendung unterschiedlicher Beamformer 26 bzw. 28 (also verschiedener Algorithmen zur richtungsabhängigen Dämpfung) aus dem Eingangs-Audiosignal I ab.

In Fig. 3 ist beispielhaft eine Dämpfungscharakteristik G1 des zur Ableitung des ersten Signalanteils (Eigenstimmanteils) S1 herangezogenen Beamformers 26 dargestellt. Bei dem Beamformer 26 handelt es sich im dargestellten Beispiel um einen adaptiven (d. h. im Betrieb des Hörsystems 2, jederzeit veränderlichen) Algorithmus mit zwei symmetrisch zueinander veränderlichen Notches 30 (also Richtungen maximaler Dämpfung). Die Dämpfungscharakteristik G1 ist hierbei derart eingestellt, dass eine der Notches 30 auf eine dominante Geräuschquelle 32 in einem - bezüglich des Kopfes 34 des Nutzers rückwärtigen - Raumvolumen ausgerichtet ist. Bei der dominanten Geräuschquelle 32 handelt es sich beispielsweise um einen hinter dem Nutzer stehenden Sprecher. Aufgrund der in Fig. 3 dargestellten Einstellung der Dämpfungscharakteristik G1 wird die maßgeblich zum Umgebungsgeräusch beitragende Geräuschquelle 32 in dem ersten Signalanteil S1 vollständig oder zumindest nahezu vollständig eliminiert. Hervorgehoben werden dagegen die - bezüglich des Kopfes 34 von vorne kommenden Anteile des Eingangs-Audiosignals I, insbesondere die eigene Stimme des Nutzers.

In Fig. 4 ist dagegen beispielhaft eine Dämpfungscharakteristik G2 des zur Ableitung des zweiten Signalanteils (Umgebungsgeräuschanteils) S2 herangezogenen Beamformers 28 dargestellt. Diese Dämpfungscharakteristik G2 ist insbesondere statisch (also nach der individuellen Anpassung des Hörgeräts 4 an den Nutzer zeitlich unverändert) und entspricht beispielsweise einem Anti-Cardioid. Eine Notch 36 der Dämpfungscharakteristik G2 ist bezüglich des Kopfes 34 des Nutzers frontseitig ausgerichtet, so dass die eigene Stimme des Nutzers zumindest weitgehend aus dem zweiten Signalanteil S2 ausgeblendet wird.

Zudem variiert die Dämpfungscharakteristik G2 des Beamformers 28 frequenzabhängig, so dass die eigene Stimme des Nutzers optimal gedämpft wird. **In** dem in Fig. 4 gezeigten Fall entsteht die einem Anti-Cardioid entsprechende Dämpfungscharakteristik G2 dadurch, dass das Signal des nach vorne zeigenden Mikrofons 6 und das um einen Zeitversatz verzögerte Signal des nach hinten zeigenden Mikrofons 6 einander überlagert (d.h. gewichtet oder ungewichtet summiert) werden. Der Zeitversatz wird dabei als frequenzabhängige Funktion vorgegeben, so dass die Dämpfung der eigenen Stimme in dem zweiten Signalanteil optimiert ist. Eine optimierte Frequenzabhängigkeit des Zeitversatzes wird durch einen Audiologen während einer Trainings-Sitzung im Zuge der Hörgeräteanpassung (Fitting) ermittelt.

In einer alternativen Ausführungsform ist der Beamformer 28 adaptiv, wobei die Dämpfungscharakteristik G2 im laufenden Betrieb des Hörsystems 2 durch den Signalprozessor 12 (z.B. durch Minimierung der Ausgabeenergie des Beamformers 28 in Eigenstimmintervallen) angepasst wird.

In den Signalverarbeitungspfaden 18 und 20 werden der erste Signalanteil S1 und der zweite Signalanteil S2 unterschiedlich verarbeitet. Dabei werden vorzugsweise die gleiche Signalverarbeitungsalgorithmen in unterschiedlicher Parametrierung auf den ersten Signalanteil S1 und den zweiten Signalanteil S2 angewendet. Zur Verarbeitung des ersten Signalanteils S1 wird ein Parametersatz der Signalverarbeitungsparameter herangezogen, der für die Verarbeitung der eigenen Stimme des Nutzers (insbesondere in individueller Abstimmung auf den spezifischen Nutzer) optimiert ist. Unter anderem wird der die eigene Stimme des Nutzers enthaltende erste Signalanteil S1 in geringerem Maß verstärkt als der zweite Signalanteil S2 (oder sogar gar nicht verstärkt). Zudem wird auf den Signalanteil S1 eine geringere dynamische Kompression (also eine linearere Verstärkungskennlinie) angewendet als auf den Signalanteil S2.

Die Signalverarbeitungspfade 18 und 20 geben verarbeitete und somit modifizierte Signalanteile S1' bzw. S2' an eine Rekombinationseinheit 38 ab, die die modifizierten Signalanteile S1' bzw. S2' zusammenführt (insbesondere gewichtet oder ungewichtet summiert). Das hieraus resultierende Ausgangs-Audiosignal O wird durch die Rekombinationseinheit 38 (unmittelbar oder mittelbar über weitere Verarbeitungsschritte) an den Hörer 8 ausgegeben.

Die Erfindung wird an den vorstehend beschriebenen Ausführungsbeispielen besonders deutlich, ist gleichwohl auf diese Ausführungsbeispiele aber nicht beschränkt. Vielmehr können weitere Ausführungsformen der Erfindung von dem Fachmann aus den Ansprüchen und der vorstehenden Beschreibung abgeleitet werden.

### Bezugszeichenliste

- 2: Hörsystem
- 4: Hörgerät
- 5: Gehäuse
- 6: Mikrofon
- 8: Hörer
- 10: Batterie
- 12: Signalprozessor
- 14: (Eigenstimmerkennungs-)Einheit
- 16: (Signaltrennungs-)Einheit
- 18: Signalverarbeitungspfad
- 20: Signalverarbeitungspfad
- 22: Schallkanal
- 24: Spitze
- 26: Beamformer
- 28: Beamformer
- 30: Notch
- 32: Geräuschquelle
- 34: Kopf
- 36: Notch
- 38: Rekombinationseinheit

- G1: Dämpfungscharakteristik
- G2: Dämpfungscharakteristik
- I: (Eingangs-)Audiosignal
- O: (Ausgangs-)Audiosignal
- S1, S1': (erster) Signalanteil
- S2, S2': (zweiter) Signalanteil
- U: Versorgungsspannung
- V: Statussignal

## Patentansprüche

1. Verfahren zum Betrieb eines Hörsystems (2) zur Unterstützung des Hörvermögens eines Nutzers, mit mindestens einem im oder am Ohr des Nutzers getragenen Hörinstrument (4),
- wobei mittels eines Eingangswandlers des Hörinstruments (4) und eines weiteren Eingangswandlers desselben Hörinstruments (4) oder eines weiteren Hörinstruments des Hörsystems (2) ein Schallsignal aus einer Umgebung des Hörinstruments (4) aufgenommen wird, das zumindest zeitweise die eigene Stimme des Nutzers sowie ein Umgebungsgeräusch enthält,
- wobei das aufgenommene Schallsignal in einem Signalverarbeitungsschritt zur Unterstützung des Hörvermögens des Nutzers modifiziert wird,
- wobei das modifizierte Schallsignal mittels eines Ausgangswandlers (8) des Hörinstruments (4) ausgegeben wird,
- wobei aus dem aufgenommenen Schallsignal unter Nutzung richtungsabhängiger Dämpfung ein erster Signalanteil (S1) und ein zweiter Signalanteil (S2) abgeleitet werden, wobei diese Signalanteile (S1,S2) zeitlich überlappen,
-- wobei in dem ersten Signalanteil (S1) die eigene Stimme des Nutzers gegenüber dem Umgebungsgeräusch hervorgehoben ist, und
-- wobei in dem zweiten Signalanteil (S2) das Umgebungsgeräusch gegenüber der eigenen Stimme des Nutzers hervorgehoben ist,
- wobei zur Ableitung des ersten Signalanteils (S1) mittels richtungsabhängiger Dämpfung ein dem Umgebungsgeräusch entsprechender räumlicher Signalanteil selektiv gedämpft wird, und
- wobei der erste Signalanteil (S1) und der zweite Signalanteil (S2) nach der Verarbeitung zur Erzeugung des modifizierten Schallsignals zusammengeführt werden,
- wobei der erste Signalanteil (S1) und der zweite Signalanteil (S2) in dem Signalverarbeitungsschritt in verschiedener Weise verarbeitet werden,
- wobei zur Ableitung des zweiten Signalanteils (S2) mittels richtungsabhängiger Dämpfung ein dem Eigenstimmanteil entsprechender räumlicher Signalanteil selektiv gedämpft wird, **dadurch gekennzeichnet,**
- **dass** in einem Signalanalyseschritt Eigenstimmintervalle des aufgenommenen Schallsignals erkannt werden, in denen das aufgenommene Schallsignal die eigene Stimme des Nutzers enthält, wobei die Ableitung des zweiten Signalanteils (S2), abhängig von der Anwesenheit oder Abwesenheit der eigenen Stimme des Nutzers, unterschiedlich erfolgt,
--- indem in Eigenstimmintervallen zur Ableitung des zweiten Signalanteils (S2) ein auf die Dämpfung der eigenen Stimme optimierter Algorithmus verwendet wird, und
--- indem auf Intervalle des aufgenommenen Schallsignals, die die eigene Stimme des Nutzers nicht enthalten, zur Ableitung des zweiten Signalanteils (S2) ein davon verschiedener Algorithmus angewendet wird, der auf die Dämpfung einer frontseitig zu dem Nutzer angeordneten, aber von dem Nutzer entfernten Geräuschquelle ausgerichtet ist.

2. Verfahren nach Anspruch 1,
wobei zur Ableitung des ersten Signalanteils (S1) eine Richtung maximaler Dämpfung auf eine dominante Geräuschquelle (32) in einem bezüglich des Kopfes (34) des Nutzers rückwärtigen Raumvolumen ausgerichtet wird.

3. Verfahren nach Anspruch 1 oder 2,
wobei in Intervallen, die die eigene Stimme des Nutzers nicht enthalten, zur Ableitung des zweiten Signalanteils (S2) eine Richtung maximaler Dämpfung bezüglich des Kopfes (34) des Nutzers exakt oder näherungsweise frontseitig ausgerichtet wird.

4. Verfahren nach einem der Ansprüche 1 bis 3,
wobei in Eigenstimmintervallen die zur Ableitung des zweiten Signalanteils (S2) herangezogene richtungsabhängige Dämpfung eine räumliche Dämpfungscharakteristik aufweist, die derart von der Frequenz des aufgenommenen Schallsignals abhängig ist, dass die Dämpfung der eigenen Stimme optimiert ist.

5. Verfahren nach einem der Ansprüche 1 bis 4,
wobei zur Ableitung des ersten Signalanteils (S1) mindestens ein Frequenzanteil des aufgenommenen Schallsignals, in dem Anteile der eigenen Stimme des Nutzers nicht vorhanden oder nur schwach ausgeprägt sind, selektiv gedämpft wird.

6. Verfahren nach einem der Ansprüche 1 bis 5,
wobei zur Ableitung des zweiten Signalanteils (S2) mindestens ein Frequenzanteil des aufgenommenen Schallsignals, in dem Anteile des Umgebungsgeräuschs nicht vorhanden oder nur schwach ausgeprägt sind, selektiv gedämpft wird.

7. Verfahren nach einem der Ansprüche 1 bis 6,
wobei der erste Signalanteil (S1) in dem Signalverarbeitungsschritt in geringerem Maße verstärkt und/oder mit anderer dynamischer Kompression verarbeitet wird als der zweite Signalanteil (S2).

8. Hörsystem (2) zur Unterstützung des Hörvermögens eines Nutzers mit mindestens einem im oder am Ohr des Nutzers getragenen Hörinstrument (4), wobei das Hörinstrument (4) umfasst:
- einen Eingangswandler (6) zur Aufnahme eines Schallsignals aus einer Umgebung des Hörinstruments (4),
- eine Signalverarbeitungseinheit (12) zur Modifizierung des aufgenommenen Schallsignals, um das Hörvermögen des Nutzers zu unterstützen, und
- einen Ausgangswandler (8) zur Ausgabe des modifizierten Schallsignals, wobei das Hörsystem (2) zur automatischen Durchführung des Verfahrens nach einem der Ansprüche 1 bis 7 eingerichtet ist.

## Claims

1. A method for operating a hearing system (2) for assisting the hearing of a user, having at least one hearing instrument (4) worn in or on the ear of the user,
- wherein by means of an input transducer of the hearing instrument (4) and a further input transducer of the same hearing instrument (4) or a further hearing instrument of the hearing system (2), a sound signal is recorded from the surroundings of the hearing instrument (4), which at least temporarily contains the user's own voice and ambient noise,
- wherein the recorded sound signal is modified in a signal processing step to assist the hearing of the user,
- wherein the modified sound signal is output by means of an output transducer (8) of the hearing instrument (4),
- wherein a first signal component (S1) and a second signal component (S2) are derived from the recorded sound signal, wherein the signal components (S1, S2) chronologically overlap,
-- wherein in the first signal component (S1), the user's own voice is highlighted in relation to the ambient noise, and
-- wherein in the second signal component (S2) the ambient noise is highlighted in relation to the user's own voice,
- wherein to derive the first signal component (S1) by means of direction-dependent damping, a spatial signal component corresponding to the ambient noise is selectively damped, and
- wherein the first signal component (S1) and the second signal component (S2) are combined after the processing to generate the modified sound signal,
- wherein the first signal component (S1) and the second signal component (S2) are processed in different ways in the signal processing step,
- wherein to derive the second signal component (S2) by means of direction-dependent damping, a spatial signal component corresponding to the ego voice component is selectively damped,
**characterized in that**
- in a signal analysis step, ego voice intervals of the recorded sound signal are identified, in which the recorded sound signal contains the user's own voice, wherein the derivation of the second signal component (S2) takes place differently depending on the presence or absence of the user's own voice,
- **in that** in ego voice intervals for deriving the second signal component (S2), an algorithm optimized for damping the ego voice is used, and
- **in that** an algorithm different therefrom is applied to intervals of the recorded sound signal which do not contain the user's own voice to derive the second signal component (S2), which algorithm is oriented to damping a noise source arranged on the front side of the user but at a distance from the user.

2. The method as claimed in claim 1,
wherein to derive the first signal component (S1), a direction of maximum damping is oriented on a dominant noise source (32) in a rear spatial volume with respect to the head (34) of the user.

3. The method as claimed in claim 1 or 2,
wherein in intervals which do not contain the user's own voice, to derive the second signal component (S2), a direction of maximum damping with respect to the head (34) of the user is oriented exactly or approximately to the front side.

4. The method as claimed in any one of claims 1 to 3,
wherein in ego voice intervals, the direction-dependent damping used to derive the second signal component (S2) has a spatial damping characteristic which is dependent on the frequency of the recorded sound signal such that the damping of the ego voice is optimized.

5. The method as claimed in any one of claims 1 to 4,
wherein to derive the first signal component (S1), at least frequency component of the recorded sound signal in which components of the user's own voice are not present or are only weakly pronounced are selectively damped.

6. The method as claimed in any one of claims 1 to 5,
wherein to derive the second signal component (S2), at least one frequency component of the recorded sound signal in which components of the ambient noise are not present or are only weakly pronounced is selectively damped.

7. The method as claimed in any one of claims 1 to 6,
wherein the first signal component (S1) is amplified to a lesser extent and/or processed using different dynamic compression in the signal processing step than the second signal component (S2).

8. A hearing system (2) for assisting the hearing of a user having at least one hearing instrument (4) worn in or on the ear of the user, wherein the hearing instrument (4) comprises:
- an input transducer (6) for recording a sound signal from the surroundings of the hearing instrument (4),
- a signal processing unit (12) for modifying the recorded sound signal to assist the hearing of the user, and
- an output transducer (8) for outputting the modified sound signal,
wherein the hearing system (2) is configured to automatically carry out the method as claimed in any one of claims 1 to 7.

## Revendications

1. Procédé pour faire fonctionner un système auditif (2) destiné à aider un utilisateur à entendre, comprenant au moins un instrument auditif (4) porté dans ou sur l'oreille de l'utilisateur,
- un signal sonore provenant d'un environnement de l'instrument auditif (4) étant enregistré au moyen d'un transducteur d'entrée de l'instrument auditif (4) et d'un autre transducteur d'entrée du même instrument auditif (4) ou d'un autre instrument auditif du système auditif (2), lequel contient au moins temporairement la voix propre de l'utilisateur ainsi qu'un bruit ambiant,
- le signal sonore enregistré est modifié dans une étape de traitement du signal pour soutenir la capacité auditive de l'utilisateur,
- le signal sonore modifié est émis au moyen d'un transducteur de sortie (8) de l'instrument auditif (4),
- à partir du signal sonore enregistré, une première composante de signal (S1) et une seconde composante de signal (S2) sont dérivées en utilisant une atténuation dépendante de la direction, ces composantes de signal (S1, S2) se chevauchant temporellement,
-- la voix propre de l'utilisateur étant accentuée par rapport au bruit ambiant dans la première composante de signal (S1), et
-- le bruit ambiant étant accentué par rapport à la voix propre de l'utilisateur dans la seconde composante de signal (S2),
- pour dériver la première composante de signal (S1), une composante de signal spatiale correspondant au bruit ambiant est sélectivement atténuée au moyen de l'atténuation dépendante de la direction, et
- la première composante de signal (S1) et la seconde composante de signal (S2) sont combinées après le traitement pour générer le signal sonore modifié,
- la première composante de signal (S1) et la seconde composante de signal (S2) sont traitées de différentes manières dans l'étape de traitement du signal,
- pour dériver la seconde composante de signal (S2), une composante de signal spatiale correspondant à la voix propre est sélectivement atténuée au moyen de l'atténuation dépendante de la direction, **caractérisé en ce que**
- dans une étape d'analyse du signal, des intervalles de voix propre du signal sonore enregistré sont détectés, dans lesquels le signal sonore enregistré contient la voix propre de l'utilisateur, la dérivation de la seconde composante de signal (S2) s'effectuant de manière différente en fonction de la présence ou de l'absence de la voix propre de l'utilisateur,
--- en utilisant, dans les intervalles de voix propre, un algorithme optimisé pour l'atténuation de la voix propre pour dériver la seconde composante de signal (S2), et
--- en appliquant, dans les intervalles du signal sonore enregistré qui ne contiennent pas la voix propre de l'utilisateur, un algorithme différent de celui-ci pour dériver la seconde composante de signal (S2), lequel est orienté vers l'atténuation d'une source de bruit située en face de l'utilisateur, mais éloignée de l'utilisateur.

2. Procédé selon la revendication 1,
dans lequel, pour dériver la première composante de signal (S1), une direction d'atténuation maximale est orientée vers une source de bruit dominante (32) située dans un volume spatial arrière par rapport à la tête (34) de l'utilisateur.

3. Procédé selon la revendication 1 ou 2,
dans lequel, dans des intervalles qui ne contiennent pas la voix propre de l'utilisateur, une direction d'atténuation maximale est orientée exactement ou approximativement vers l'avant par rapport à la tête (34) de l'utilisateur pour dériver la seconde composante de signal (S2).

4. Procédé selon l'une des revendications 1 à 3,
dans lequel, dans les intervalles de voix propre, l'atténuation dépendante de la direction utilisée pour dériver la seconde composante de signal (S2) présente une caractéristique d'atténuation spatiale qui dépend de la fréquence du signal sonore enregistré de telle sorte que l'atténuation de la voix propre soit optimisée.

5. Procédé selon l'une des revendications 1 à 4,
dans lequel, pour dériver la première composante de signal (S1), au moins une composante de fréquence du signal sonore enregistré, dans laquelle les composantes de la voix propre de l'utilisateur sont absentes ou peu prononcées, est sélectivement atténuée.

6. Procédé selon l'une des revendications 1 à 5,
dans lequel, pour dériver la seconde composante de signal (S2), au moins une composante de fréquence du signal sonore enregistré, dans laquelle les composantes de bruit ambiant sont absentes ou peu prononcées, est sélectivement atténuée.

7. Procédé selon l'une des revendications 1 à 6,
dans lequel, dans l'étape de traitement du signal, la première composante de signal (S1) est amplifiée dans une moindre mesure et/ou traitée avec une compression dynamique différente de la seconde composante de signal (S2).

8. Système auditif (2) pour aider un utilisateur à entendre, comprenant au moins un appareil auditif (4) porté dans ou sur l'oreille de l'utilisateur, l'appareil auditif (4) comprenant :
- un transducteur d'entrée (6) pour recevoir un signal sonore provenant de l'environnement de l'appareil auditif (4),
- une unité (12) de traitement du signal pour modifier le signal sonore enregistré afin de soutenir la capacité auditive de l'utilisateur, et
- un transducteur de sortie (8) pour émettre le signal sonore modifié, le système auditif (2) étant conçu pour mettre automatiquement en œuvre le procédé selon l'une des revendications 1 à 7.
